# DEMANDE DE BREVET EUROPEEN

(11) **EP 2 647 944 A1**
(43) Date de publication de la demande: **09.10.2013**
(21) Numéro de dépôt: 12163299.6
(22) Date de dépôt: 05.04.2012
(51) Int. Cl.: F41A 21/40

(54) **Dispositif servant à augmenter la vitesse des munitions à grenaille pour une arme à feu à canon lisse**

(71) Demandeur: BreveX SA, 1003 Lausanne (CH)
(72) Inventeur: Lukas, Peter, 40477 Düsseldorf (DE)
(74) Mandataire: Dennemeyer & Associates S.A.

(57) **Abrégé**

Dispositif (10) servant a augmenter la vitesse des munitions et à diminuer la dispersion pour une arme à feu à canon (20) lisse, notamment pour le ball-trap, dans lequel la zone du débouché (15) du canon de l'arme à feu ou d'un adaptateur rapporté sur ce dernier comporte un corps cylindrique (14) ayant une surface interne qui comprend une première partie conique (11) par rapport à l'axe longitudinal (A) du dispositif, la première partie conique (11) ayant un diamètre maximal égal au diamètre interne (D) du canon (20) et se rétrécissant vers la zone du débouché (15), la surface interne du corps cylindrique (14) comprenant en outre une seconde partie cylindrique (12) intermédiaire qui s'adapte en aval de ladite première partie conique (11) et ayant un diamètre (d) inférieur au diamètre interne (D) du canon (20), et la surface interne du corps cylindrique (14) comprenant en outre une troisième partie conique (13) par rapport à l'axe longitudinal (A) du dispositif qui s'adapte en aval de ladite seconde partie cylindrique intermédiaire (12) et s'évasant vers la zone du débouché (15) en se terminant au niveau de la zone du débouché (15) avec un diamètre interne (D1) correspondant généralement au diamètre interne (D) du canon (20).

## Description

La présente invention concerne un dispositif servant à augmenter la vitesse des munitions à grenaille pour une arme à feu à canon lisse.

L'invention concerne plus spécifiquement des armes à feu qui sont destinées à des cartouches à plomb dont la charge, comme il est bien connu, est constituée par une certaine quantité de petites billes en plomb ou en un autre matériau.

L'âme (paroi interne) du canon de tous les fusils de chasse destinés à tirer des plombs de chasse, c'est-à-dire des projectiles multiples placés dans la même munition donc simultanément tirés au moyen d'un seul canon, ont généralement conservé une âme lisse. La gerbe de plombs, dont le diamètre augmente à mesure de sa progression, maximise la probabilité de toucher une petite cible en mouvement même après un temps de visée très court. La portée utile de ces fusils de chasse ne dépasse guère cinquante mètres.

Il est bien connu que lors du tir d'une cartouche, l'impact du plomb présente une certaine dispersion qui augmente de manière proportionnelle à la distance à laquelle a lieu l'impact.

Cette dispersion peut être influencée par l'utilisation de ce que l'on appelle un choke.

En particulier, on a déjà proposé dans les publications de brevet EP-A2-1 643 204 , FR-A-2 511 492, US 4 071 971B1, US 4 386 477 B1, US 7 895 787B1 divers types de chokes ou étranglements à monter sur les canons de fusil pour diminuer leur diamètre de sortie, de façon à augmenter la portée du tir et a limiter la gerbe de plombs projetée.

L'art antérieur prévoit des chokes ou rétrécissements qui, à partir de un dixième de millimètre, atteignent dix dixièmes de millimètre avec d'autres solutions intermédiaires.

La publication EP-A1-2 159 530 révèle un dispositif suivant le préambule de la revendication 1. L'art antérieur prévoit l'utilisation d'un choke interchangeable pour arme à feu à canon lisse, ce choke étant muni de moyens d'accouplement mécaniques pour le montage et le démontage du choke , d'obtenir une dispersion inférieure du plomb, le choke formant un passage pour le plomb, qui s'étend dans le prolongement de canon et dont le diamètre interne se réduit en direction de la bouche du canon via une partie conique ayant un diamètre maximal égal au diamètre interne du canon et se rétrécissant vers la zone du débouché.

Les plombs, petits, sphériques et sans mouvement de rotation sur eux-mêmes, commencent à se disperser en un nuage plus ou moins bien défini dès qu'ils quittent le canon. L'impact de la gerbe de plombs sur une cible est appelé « patron ». Un patron idéal serait d'une forme parfaitement circulaire dans laquelle les plombs seraient répartis uniformément. En pratique, la densité des plombs suit plutôt une distribution plus élevée au centre en s'amenuisant vers l'extérieur. L'étendue et la densité des patrons peuvent être évaluées en tirant sur de grandes feuilles de papier placées à différentes distances.

Le patron peut être contrôlé par l'utilisation d'un étranglement (choke). L'étranglement est un léger resserrement de la bouche du canon permettant de concentrer plus ou moins fortement la gerbe de plombs, un peu à la manière d'un entonnoir. Bien qu'il n'existe pas d'étalon officiel pour mesurer le niveau d'étranglement, on utilise habituellement le patron obtenu dans un cercle de trente pouces (76 cm) à une distance de quarante verges (37 m) dans lequel on compte le pourcentage de plombs ayant fait impact. Il y a quatre chokes ou étranglements standards, du plus ouvert au plus fermé :
- Cylindrique, lisse ou 1/4, correspondant à 40 % des plombs à l'intérieur du cercle
- Cylindrique amélioré ou 1/2, correspondant à 50 % des plombs à l'intérieur du cercle
- Modifié ou 3/4, correspondant à 60 % des plombs à l'intérieur du cercle
- Fermé, full ou 4/4, correspondant à 70 % des plombs à l'intérieur du cercle

Il existe cependant toute une multitude d'autres étranglements intermédiaires et à l'extérieur de ces valeurs.

Les fusils les plus modernes ont des chokes interchangeables, à vissage intérieur pour les 2 coups et intérieur ou extérieur pour les armes semi-automatiques. Mêmes les chokes à vissage intérieur peuvent dépasser le bout du canon.

Néanmoins, en fonction de la distance s'étendant jusqu'à la cible, un chokage traditionnel ne permet pas d'augmenter sensiblement la portée utile du fusil.
Le choke a pour effet de resserrer la gerbe de plombs et de n'augmenter que très légèrement la portée utile du fusil.
La portée utile des fusils de chasse et la vitesse des munitions est déterminée par la vitesse maximale et la longueur du canon. Lors d'un tir, le projectile atteint sa vitesse maximale après environ 60 cm de course.

Cette vitesse est en fonction de la charge de poudre de la munition. Néanmoins la charge ne peut être augmentée au delà d'un certain seuil car la pression produite lors de la mise à feu est de fait limitée par les contraintes mécaniques imposées par la loi pour une question de sécurité notamment en relation avec la résistance de la chambre de mise à feu.
De plus, une pression plus élevée, produirait un important recul difficile à gérer.

Le problème à résoudre est de pallier aux inconvénients mentionnés ci-dessus de l'art antérieur et de trouver un moyen pour augmenter substantiellement la vitesse des munitions à grenaille pour une arme à feu à canon lisse.

La présente invention a pour objet de produire une vitesse supérieure à la bouche sans augmenter la pression ni le recul, en exploitant mieux les caractéristiques intrinsèques des munitions du marché.

Cet objectif est atteint, suivant l'invention, en ce que le dispositif servant a augmenter la vitesse des munitions à grenaille pour une arme à feu à canon lisse comprend les caractéristiques de la partie caractérisante de la revendication 1.

Plus particulièrement, à cet effet, conformément à l'invention, ce but est atteints par le fait que dans un dispositif du type précité servant a augmenter la vitesse des munitions d' une arme à feu à canon lisse, la zone du débouché du canon de l'arme à feu ou un adaptateur rapporté sur ce dernier comporte un corps cylindrique ayant une surface interne qui comporte une première partie conique par rapport à l' axe longitudinal du dispositif, la première partie conique ayant un diamètre maximal égal au diamètre interne du canon et se rétrécissant vers la zone du débouché , **caractérisé en ce que** la surface interne du corps cylindrique comprend en outre une seconde partie cylindrique intermédiaire qui s'adapte en aval de ladite première partie conique et ayant un diamètre inférieur au diamètre interne du canon , et en ce que la surface interne du corps cylindrique comprend en outre une troisième partie conique par rapport à 1 axe longitudinal du dispositif qui s'adapte en aval de ladite seconde partie cylindrique intermédiaire et s'évasant vers la zone du débouché en se terminant au niveau de la zone du débouché avec un diamètre interne correspondant généralement au diamètre interne du canon.

Un avantage lié à l'utilisation d une seconde partie cylindrique intermédiaire d'un diamètre inférieur au diamètre interne du canon et disposée entre la première partie conique de rétrécissement et troisième partie conique évasée, réside dans le fait que lors d'un tir, le projectile atteignant sa vitesse maximale après environ 60 cm de course et, la pression des gaz à ce moment là, en phase descendante, étant stabilisée, en réduisant le diamètre du canon la pression remonte légèrement et permet d'imprimer une vitesse supplémentaire au projectile de sorte que la vitesse du projectile s'en trouve sensiblement augmentée à la sortie du canon, et que de la portée de la munition.

L'allure du passage qui se réduit et la longueur de la partie cylindrique intermédiaire détermine l'augmentation de vitesse résiduelle et la mesure de la concentration plus ou moins grande du plomb.

A toutes choses égales d'ailleurs, un canon muni du dispositif de l'invention produit une vitesse à la bouche de 10 à 20 % environ plus grande de celle mesurée sans lui. En utilisant le dispositif de l'invention sur le canon du fusil , on accroît sensiblement la vitesse à la bouche des billes de plus de 40 mètre par seconde par rapport à la vitesse des munitions tirées depuis le canon nu.

D'autres caractéristiques et avantages de la présente invention apparaîtront au cours de la description suivante qui n'est cependant donnée qu'à titre indicatif.

Aussi, afin de permettre une compréhension plus claire de l'invention on décrira ci-après, plusieurs formes de réalisation préférées, à titre d'exemple, en se référant en particulier aux dessins en annexe, parmi lesquels:
- la figure 1 représente une vue en coupe longitudinale d'une forme de réalisation préférée d'un dispositif selon l'invention pour être adapté a une arme à feu à canon lisse,
- la figure 2 représente une vue en coupe longitudinale e d'une autre forme de réalisation préférée d'un dispositif selon l'invention pour être adapté a une arme à feu à canon lisse, et
- la figure 3 représente une vue en coupe longitudinale d' une arme à feu à canon lisse selon l'invention.

Si on se réfère aux dessins, les mêmes numéros de référence sont utilisés pour identifier les mêmes éléments.

En figure 1, on représente de manière schématique l'extrémité du côté de la bouche 21 d'un canon 20 sur lequel est monté un dispositif 10 de l'invention servant a augmenter la vitesse des munitions à grenaille pour une arme à feu à canon lisse 20.

Plus précisément, il s'agit d'un dispositif 10 qui se visse à la bouche 21 du canon 20 a la place du choke interchangeable traditionnel dont peut être est muni (en utilisant un pas de vis intérieur ou extérieur). Le dispositif 10 peut avantageusement à son tour soit recevoir a son extrémité l'ajout d'un choke traditionnel (en utilisant un pas de vis intérieur ou extérieur), soit se terminer par un chokage fixe d'une de valeur usuelle (lisse, lisse amélioré, ¼, ½, ¾, full, extra-full, ou super-full).

Le dispositif 10 à étranglement selon la présente invention comporte un corps cylindrique 14, apte à être associé à l'intérieur du canon 20, ayant un diamètre extérieur correspondant au diamètre externe d'un canon de fusil à alésage lisse.

Le dispositif 10 est constitué principalement d'un tube 14 possédant une surface externe principalement cylindrique et une surface interne qui forme un passage pour le plomb, qui s'étend en se rétrécissant dans la direction d'une extrémité 15 du tube 14, plus précisément l'extrémité 15 orientée vers l'extérieur du dispositif 10.

À l'autre extrémité 16 du dispositif 10 , plus précisément l'extrémité 16 orientée vers l'intérieur, on prévoit une partie 16 généralement cylindrique d'accouplement à la bouche 21 du canon 20.

Le dispositif 10 à étranglement est de préférence vissé ou fixé solidement à l'intérieur du canon 20 par la bouche 21 de sortie du canon 20 lui-même. Le dispositif 10 peut également être directement fixé à l'extérieur du canon 20 par la bouche 21 de sortie, ou formé directement à l'intérieur du canon 20 du fusil.

Le canon 20 de l'arme à feu comporte , à l'intérieur, sur son extrémité libre, un siège de logement cylindrique 22 sous forme d'élargissement de l'âme du canon. Ce logement 22 est délimité vers l'intérieur du canon 20 par un épaulement permettant de recevoir l'extrémité du dispositif 10, comme le montre la figure 1.

Ce siège cylindrique 22 définit un logement pour une partie 16 généralement cylindrique du dispositif 10 pour l'accouplement à la bouche 21 du canon 20. Le logement cylindrique 22 à la bouche 21 du canon 20 possède un diamètre interne qui est sensiblement supérieur au diamètre interne D de l'âme du canon 20.

Cette partie 16 généralement cylindrique est constituée par un manchon 16 ayant une surface intérieure cylindrique d'un diamètre correspondent a celui du siège cylindrique 22 .

Cette partie 16 généralement cylindrique du dispositif 10 comporte à son extrémité des moyens d'accouplement mécaniques qui peuvent être réalisés sous la forme d'un filet de vis externe 17 sur une certaine longueur de la partie 16 et qui peuvent coopérer avec un filet de vis interne 23 qui est prévu dans la bouche 21 du canon 20, plus précisément dans le siège de logement cylindrique 22 à l'endroit de la bouche du canon 20.

A un certain écartement de la bouche 21 du canon 20, la paroi intérieure 3 du dispositif 10 sensiblement cylindrique et lisse se poursuit sur une première partie 11 rétrécie de manière conique.

Plus particulièrement à l'extrémité 16 du dispositif 10 orientée vers l'intérieur, on prévoit une première partie 11 biseautée en cône, qui s'étend en se rétrécissant en direction de l'autre extrémité 15 du tube 14.

La première partie conique 11 d"étranglement peut avoir un profil rectiligne ou bien un profil concave curviligne par rapport à la axe longitudinal A du dispositif 10. La première partie 11 a des sections transversales circulaires, perpendiculaire à l'axe longitudinal.

En outre, le diamètre d'une première extrémité de la première partie 11 est plus petite que le diamètre de l'extrémité opposée.

En aval de ladite première partie 11 d'étranglement, on prévoit en outre une seconde partie 12, qui s'ajuste avec ladite première partie 11, ayant un diamètre égal au diamètre à l'extrémité correspondante de première partie.

La seconde partie intermédiaire 12 avantageusement cylindrique se rattache à la première partie 11. Le tronçon conique 11 se rétrécit a partir de la partie ouverte vers l'intérieur du canon avantageusement jusqu'à la seconde partie intermédiaire 12. La seconde partie 12 a des sections transversales circulaires, perpendiculaire à l'axe longitudinal A, cette seconde partie intermédiaire 12 ayant un diamètre d inférieur au diamètre D de l'âme du canon 20 lui-même.

A la seconde partie intermédiaire 12 se rattache une troisième partie 13 avantageusement évasée de façon conique dont l'extrémité coincide avec l'extrémité libre 15 du tube 14 qui peut être avantageusement cylindrique avec un diamètre interne D1 correspondant au diamètre interne D de l'âme du canon 20.

La troisième partie 13 a des sections transversales circulaires, perpendiculaire à l'axe longitudinal A et son profil est de préférence un profil rectiligne ou bien un profil concave curviligne par rapport à l' axe longitudinal A du dispositif 10.

Les diamètres indiqués en figure 1, respectivement d de la seconde partie intermédiaire 12 et D de l'âme canon 20, ainsi que les angles de conicité des premières et troisième parties déterminent l' augmentation de la vitesse des munitions en utilisant le dispositif 10 .

La longueur totale du dispositif 10 selon la présente invention est par exemple de 15 cm avec une longueur de la première partie 11 d'environ 3 cm.

En pratique, la largeur utile du canon pour un calibre 12, s'élève à environ 18 mm tandis qu'au niveau de la partie la plus fortement rétrécie, c'est-a-dire au niveau de la partie cylindrique 12 de transition entre les premières et troisième parties 11 et 13, le diamètre d est d' environ 15 mm. De, cette façon, on obtient une partie étranglée d'au total d' environ 3mm ou égale à environ 10-20% du diamètre pour d'autres calibres de fusils.

En pratique, la première partie 11 présente de préférence une longueur de 2 à 6 cm , avantageusement de 4 cm. La troisième partie présente de préférence une longueur de 1 à 5 cm , avantageusement de 2 cm.

La longueur de la première partie 11 peut correspondre à celle de la troisième partie 13. De cette façon, dans cet exemple indique ces deux parties 11 et 13 s'étendent de préférence sur une longueur totale de 4 à 12 cm.

La longueur de la seconde partie 12 présente de préférence une longueur de 2 a 10 cm, avantageusement de 7 cm.

Les premières et troisième parties 11 et 13 forment un petit angle par rapport a l'axe longitudinal A du canon, par exemple un angle de 2° à 5° , avantageusement de 3°.

La troisième partie 13 forme un angle plus grand par rapport à l'axe longitudinal A du canon, par exemple un angle de 10 à 20°, avantageusement de 15°, si bien qu'a ce niveau on obtient un élargissement plus abrupt et que sur une courte distance les plombs se déplacent librement sans venir au contact de la paroi intérieure du dispositif 10.

Ainsi, l'angle de conicité des premières et troisième parties 11 et 13 peut être compris entre 2 et 20° par rapport a l'axe longitudinal A du canon, avantageusement entre 2 et 3° . En outre, les angles de conicité des première et troisième parties 11 et 13 peuvent être égaux ou, suivant un exemple de réalisation préféré, l'inclinaison de la première partie 11 peut être de 2° tandis que celle de la troisième partie 13 sera de 10°.

Il n'est pas nécessaire que la troisième partie 13 soit configurée en partie élargie conique avec un petit angle de conicité. Il serait aussi possible de prévoir une configuration sensiblement conique sous forme de portion 13 plus courte avec un angle de conicité proche de 90 en conservant les autres caractéristiques.

Aux figures 1 et 2, l'exemple de réalisation présente un dispositif désigné de façon générale en 10 et 110 qui peut-être vissé directement sur le débouche 21 du canon 20 d'un fusil.

En se référant à la figure 2, une autre forme de réalisation préférée du dispositif 110 est décrite à titre d'exemple. Ce dispositif 110 peut-être vissé directement sur le débouche 21 du canon 20 et comporte en outre des ouvertures de ventilation 125 comme le montre la figure 2.

De cette manière, le dispositif 110 peut être légèrement éloigne de 1 extrémité correspondante du débouché du canon proprement dit. Par cette réalisation ventilée du dispositif de l'invention il est possible, de manière connue, qu'une partie des gaz soit évacuée latéralement avant d'atteindre le débouche 15 ou 115 si bien que le recul du fusil est moins fort.

Pour le reste, la réalisation intérieure du dispositif 110 correspond à ce qui a été décrit en référence à la figure 1.

Le dispositif de l'invention est déterminant pour un bon résultat balistique externe, c'est à dire la vitesse de tir, la régularité de la distribution des plombs et la concentration de celui-ci, proportionnellement aux dimensions des parties coniques et cylindriques pour les distances relatives de tir.

Grace aux premières et troisième parties 11 et 13 et à la seconde partie intermédiaire 12, ce dispositif sert a augmenter la vitesse de la munition a grenaille, munie d'un bourre a jupe ou d'un piston, de l'ordre de 12 a 20% et partant la portée des armes à canon lisse.

La réduction du diamètre du canon D peut être de l'ordre de 3 à 4 mm, progressivement par première partie 11 avec une rampe de 3 à 4 centimètres, ce nouveau diamètre d étant maintenu pendant une longueur variable de 1 a 8 centimètres (voir plus) dans la seconde partie intermédiaire 12 et on revient au diamètre D1 correspondant au diamètre interne D du canon 20 pour la régularité de la gerbe et son traitement usuel par un choke adéquat.

Divers tests ont étés réalisés pour le dispositif augmenteur de vitesse comportant un tube de 15 cm à visser comme un choke sur le bout fileté du canon du fusil. Le fusil essayé est un Baikal cal. 12 à un coup, canon de 68 cm sans choke. Les munitions du test sont des cartouches « Mari » calibre 12, charge de 28 grammes de plomb No 7 1/2 de Ball Trap.

Suivant un des essais réalisés, les constatations ont été les suivantes :
La vitesse moyenne sur 4 coups tirés du canon sans choke ni dispositif augmenteur de vitesse était de 400 m/s mesurée en tirant au-dessus d'un appareil de mesure de vitesse « Prochrono ».

La vitesse moyenne sur 4 coups tirés du canon avec dispositif augmenteur de vitesse vissé au bout était de 442 m/s, soit 10%-11% de plus que la vitesse des cartouches tirées depuis le canon nu.
De plus, aucune différence de recul entre les deux séries d'essais n'a été constatée.

Bien que l'invention ait pour but de créer une augmentation de la vitesse de la munition à grenaille, munie d'une bourre à jupe ou d'un piston, de l'ordre de 10 a 20% et partant la portée des armes a canon lisse, il peut être utilisé pour d'autres types de munitions semblables.

L'invention n'est toutefois pas limitée a cette réalisation de dispositif fixé directement sur le débouche 21 du canon 20. En se référant à la figure 3, une autre forme de réalisation préférée du dispositif 110 en version intégrée au canon d'un fusil est décrite à titre d'exemple. La figure 3 montre l'application de l'invention à un dispositif 210 intégré au canon 220 du fusil. Aucun moyen d'accouplement mécanique tel que filet de vis n'est alors nécessaire. Pour le reste, la réalisation intégrée du dispositif 210 correspond à ce qui a été décrit en référence à la figure 1.

La présente invention n'est en aucune manière limitée à la forme de réalisation décrite à titre d'exemple et représentée dans les figures. On pourra y apporter de nombreuses modifications de détails sans sortir pour cela du cadre de l'invention. Un dispositif servant a augmenter la vitesse des munitions et à diminuer la dispersion pour une arme à feu à canon selon l'invention peut être mis en oeuvre dans toutes sortes de formes et de dimensions sans sortir du cadre de l'invention.

## Revendications

1. Dispositif (10,110,210) servant a augmenter la vitesse des munitions à grenaille pour une arme à feu à canon (20) lisse dans lequel la zone du débouché (15) du canon de l' arme à feu ou d'un adaptateur rapporté sur ce dernier comporte:
un corps cylindrique (14) ayant une surface interne qui comprend une première partie conique (11) par rapport à l' axe longitudinal (A) du dispositif, la première partie conique (11) ayant un diamètre maximal égal au diamètre interne (D) du canon (20) et se rétrécissant vers la zone du débouché (15),
**caractérisé en ce que** la surface interne du corps cylindrique (14) comprend en outre une seconde partie cylindrique (12) intermédiaire qui s'adapte en aval de ladite première partie conique (11) et ayant un diamètre (d) inférieur au diamètre interne (D) du canon (20), et
**en ce que** la surface interne du corps cylindrique (14) comprend en outre une troisième partie conique (13) par rapport à l' axe longitudinal (A) du dispositif qui s'adapte en aval de ladite seconde partie cylindrique intermédiaire (12) et s'évasant vers la zone du débouché (15) en se terminant au niveau de la zone du débouché (15) avec un diamètre interne (D1) correspondant généralement au diamètre interne (D) du canon (20).

2. Dispositif selon la revendication 1 , **caractérisé en ce que** la première partie conique (11) s'étend sur une longueur d'environ 2 à 6 cm, avantageusement d'environ 4 cm.

3. Dispositif selon la revendication 1 ou 2, **caractérisé en ce que** la troisième partie conique (13) s'étend sur une longueur d'environ 1 à 5 cm, avantageusement d'environ 2 cm.

4. Dispositif selon l'une quelconque des revendications précédentes, **caractérisé en ce que** la seconde partie cylindrique intermédiaire (13) s'étend sur une longueur d'environ 1 à 10 cm, avantageusement d'environ 7 cm, et présente un diamètre interne (d) inférieur de 10 à 20% par rapport au diamètre interne (D) du canon (20).

5. Dispositif selon l'une quelconque des revendications précédentes, **caractérisé en ce que** les premières et troisième parties coniques (11, 13) forment un angle de conicité de 2 à 20° par rapport a l'axe longitudinal (A) du dispositif , avantageusement de 3°.

6. Dispositif selon la revendication 5, **caractérisé en ce que** la première partie (11) forme un angle de conicité de 2 à 5° par rapport a l'axe longitudinal (A) du dispositif, avantageusement de 3°, et la troisième partie (13) forme un angle de conicité de 10 à 20° par rapport a l'axe longitudinal (A) du dispositif , avantageusement de 15°.

7. Dispositif selon l'une quelconque des revendications précédentes, **caractérisé en ce que** la zone du débouché (15) comporte une partie d' extrémité libre (15) avantageusement cylindrique avec un diamètre interne (D1) correspondant au diamètre interne (D) du canon (20).

8. Dispositif selon l'une quelconque des revendications précédentes, **caractérisé en ce que** les première et troisième parties coniques (11, 13) ont un profil concave curviligne par rapport à l' axe longitudinal (A) du dispositif.

9. Dispositif selon l'une quelconque des revendications 1 à 7, **caractérisé en ce que** les première et troisième parties coniques (11, 13) ont un profil concave rectiligne par rapport à l' axe longitudinal (A) du dispositif.

10. Dispositif selon l'une quelconque des revendications précédentes, **caractérisé en ce que** le dispositif (110) comporte en outre des ouvertures de ventilation (125) pour permettre l'évacuation d'une partie des gaz.

11. Dispositif selon l'une quelconque des revendications précédentes, **caractérisé en ce que** le dispositif (10,110) est adapté pour être vissé directement sur le canon (20) et comporte un filet de vis intérieur ou extérieur (17) coopérant avec à un filet de vis intérieur ou extérieur correspondant (23) sur le débouche (21) du canon (20).

12. Dispositif selon l'une quelconque des revendications précédentes, **caractérisé en ce que** le dispositif (10,110) a une longueur totale d'environ 15 cm avec une seconde partie cylindrique ayant une longueur d'environ 7 cm.

13. Dispositif selon l'une quelconque des revendications 1 à 10, **caractérisé en ce que** le dispositif (210) fait partie intégrale du canon (220).
